# EUROPÄISCHE PATENTSCHRIFT

(11) **EP 1 653 839 B1**
(45) Veröffentlichungstag und Bekanntmachung des Hinweises auf die Patenterteilung: **09.07.2008**
(21) Anmeldenummer: 04739255.0
(22) Anmeldetag: 19.05.2004
(51) Int. Cl.: A47L 13/20

(54) **WISCHER UND VERFAHREN ZUR HERSTELLUNG EINES WISCHBEZUGS FÜR DEN WISCHER**
MOP, AND METHOD FOR THE PRODUCTION OF A MOPPING COVER FOR THE MOP
BALAI ET PROCEDE POUR PRODUIRE UNE GARNITURE POUR CE BALAI

(30) Priorität: 13.08.2003 DE 10337220
(43) Veröffentlichungstag der Anmeldung: 10.05.2006
(73) Patentinhaber: Carl Freudenberg KG, 69469 Weinheim (DE)
(72) Erfinder: WENDELKEN, Hans-Jürgen, 74889 Sinsheim (DE)
(86) Internationale Anmeldenummer: PCT/EP2004/005371
(87) Internationale Veröffentlichungsnummer: WO 2005/023078

(56) Entgegenhaltungen:
- DE-A- 2 611 615
- DE-C- 19 823 044
- DE-U- 9 308 947
- FR-A- 1 023 751

## Beschreibung

### Technisches Gebiet

Die Erfindung betrifft einen Wischer und ein Verfahren zur Herstellung eines Wischbezugs für den Wischer.

### Stand der Technik

Ein derartiges Verfahren ist bekannt, beispielsweise aus der DE 198 23 044 C1. Der Wischbezug besteht aus einem rechteckigen Grundmaterial und weist Einstecktaschen zur Aufnahme eines Spannrahmens auf, wobei die Einstecktaschen dadurch hergestellt werden, dass an dem Grundmaterial stirnseitig ein separat erzeugtes Deckmaterial befestigt wird. Das vorbekannte Verfahren zur Herstellung des Wischbezugs ist in fertigungstechnischer und wirtschaftlicher Hinsicht wenig zufriedenstellend, da zusätzlich zu dem rechteckigen Grundmaterial zwei Teile des Deckmaterials hergestellt, zugeschnitten und anschließend mit dem Grundmaterial verbunden werden müssen.

Aus der DE 2 611 615 A ist ein Wischbezug für einen Wischer bekannt, der durch umschlagen und Befestigen des Ecken Taschen für den an den Stirnseiten dreieckförmig ausgebildeten Träger des Wischers aufweist.

### Darstellung der Erfindung

Der Erfindung liegt die Aufgabe zugrunde, ein Verfahren der eingangs genannten Art derart weiterzuentwickeln, dass dieses einfach und kostengünstig durchführbar ist. Außerdem soll der Wischbezug derart hergestellt werden, dass er ein effizientes Reinigen in Ecken ermöglicht.

Diese Aufgabe wird erfindungsgemäß durch eine Verfahren mit den Merkmalen von Anspruch 1 gelöst. Auf eine vorteilhafte Weiterbildung des Verfahrens nehmen die auf Anspruch 1 direkt oder indirekt rückbezogenen Ansprüche Bezug.

Zur Lösung der Aufgabe ist ein Verfahren zur Herstellung eines Wischbezugs für einen Wischer vorgesehen, umfassend einen Träger und den den Träger zumindest teilweise umschließenden Wischbezug, wobei der Träger auf zwei einander gegenüber liegenden Seiten pfeilförmig voneinander wegweisende, dreieckförmige Stirnseiten aufweist, die während der bestimmungsgemäßen Verwendung des Wischers in kongruent gestalteten, dreieckförmigen Einstecktaschen des Wischbezugs angeordnet sind, wobei die gedachten Verlängerungen der Seitenlinien der Stirnseiten und der Einstecktaschen jeweils im Wesentlichen rechtwinklig zueinander angeordnet sind und einander winkelförmig durchschneidend, wobei die Einstecktaschen durch den Wischbezug selbst gebildet und einstückig und materialeinheitlich mit diesem ausgebildet sind und wobei jede der Einstecktaschen nur eine Naht zur Bildung der Einstecktaschen aufweist, die sich von ihrer jeweiligen stirnseitigen Spitze senkrecht auf ihre jeweilige Grundlinie zu erstreckt, wobei in einem ersten Verfahrensschritt ein ebenes, der Breite und Länge des Trägers im Wesentlichen entsprechendes, rechteckiges Flächengebilde in Längsrichtung entlang seiner halben Breite gefaltet wird, wobei in einem zweiten Verfahrensschritt die rechtwinklig zur Faltenlinie angeordneten, aufeinander liegenden Stirnseiten halber Breite an den Enden miteinander verbunden werden und wobei in einem weiteren Verfahrensschritt die Falte aufgefaltet wird zur Erzeugung einer ebenen Wischfläche und wobei sich beim Auffalten der Falte die Einstecktaschen selbsttätig bilden.

Hierbei ist von Vorteil, dass die Herstellung des Wischbezugs besonders einfach und kostengünstig ist. Für das rechteckige Flächengebilde wird üblicherweise Bahnenware verwendet, die entsprechend der benötigten Breite des Wischbezugs abgelängt wird. Ein entscheidender Vorteil des beanspruchten Verfahrens ist darin zu sehen, dass trotz der pfeilförmigen, voneinander wegweisenden, dreieckförmigen Stirnseiten des gebrauchsfertigen Wischbezugs ein rechteckiges Flächengebilde zu dessen Herstellung genügt und dass bei der Herstellung des Wischbezugs kein Verschnitt entsteht. Die Materialausnutzung ist daher besonders gut.

Außerdem ist von Vorteil, dass die Einstecktaschen des Wischbezuges in der zuvor beschriebenen Form durch nur jeweils eine einzige, gerade Naht geschlossen werden und dass die Einstecktaschen im Anschluss an den zweiten und weiteren Verfahrensschritt durch Auffalten der Falte selbsttätig in die gebrauchsfertige Form überführt werden.

Die Stirnseiten können im zweiten Verfahrensschritt miteinander vernäht, verschweißt oder verklebt werden. Ein Vernähen der Stirnseiten ist einfach und kostengünstig durchführbar und die Stirnseiten sind während der gesamten Gebrauchsdauer des Wischbezugs zuverlässig miteinander verbunden. Das Verschweißen bietet sich als eine besonders kostengünstige Methode für die Herstellung an, setzt aber einen hinreichend hohen Gehalt an thermisch erweichbarer Substanz in dem Wischbezug voraus, beispielsweise in Gestalt von thermoplastischen Fasern. Eine Verklebung stellt ebenfalls eine wirtschaftliche Methode zur Herstellung der Nähte dar, insbesondere eine Heißverklebung. Der dazu nötige, thermisch erweichbare Werkstoff, beipielsweise Polypropylen oder Polyäthylen wird aus einer sekundären Quelle zugeführt und durch vorübergehende, thermische Verflüssigung aktiviert und durch nachfolgende Abkühlung verfestigt. Die Technik ist an sich aus anderen Gebieten bekannt.

Auch andere Verbindungstechniken können zur Anwendung gelangen, beispielsweise ein Verkleben oder Verschweißen der Stirnseiten, sofern das Material, aus dem das Flächengebilde besteht, dies dauerhaft zulässt.

Besonders einfach ist die Herstellung des Wischbezugs dann, wenn das Flächengebilde im ersten Verfahrensschritt derart gefaltet wird, dass die Wischfläche des Wischbezugs außen angeordnet ist. Nach dem Verbinden der rechtwinklig zur Faltenlinie angeordneten, aufeinander liegenden Stirnseiten halber Breite miteinander, muss lediglich noch die Falte aufgefaltet werden. Die Einstecktaschen ergeben sich beim Auffalten der Falte selbsttätig. Die Naht ist bei auf dem Träger aufgezogenen Wischbezug außen, d.h. sichtbar angebracht.

Sollte eine sichtbare Naht, beispielsweise aus ästhetischen Gründen, bei auf dem Träger aufgezogenem Wischbezug nicht erwünscht sein, kann das Flächengebilde im ersten Verfahrensschritt derart gefaltet werden, dass die Wischfläche innen angeordnet ist. Im Anschluss an den zweiten Verfahrensschritt wird die Wischfläche dann in einem nächsten Verfahrensschritt von innen nach außen gewendet. Beim anschließenden Auffalten der Falte ergeben sich die Einstecktaschen selbsttätig, wobei die Naht verdeckt, d.h. nach innen liegend angeordnet ist und in Richtung des Trägers zeigt ist.

Durch das beanspruchte Verfahren ist ein sechseckiger, im Bereich seiner Stirnseiten rechteckigförmiger Wischbezug, mit dem eine besonders effiziente Reinigung in Ecken ermöglicht wird, sehr einfach und kostengünstig herstellbar.

Außerdem betrifft die Erfindung einen Wischer.

Ein Wischer ist beispielsweise aus der DE 198 23 044 C1 bekannt. Der Wischer umfasst einen rechteckigen Träger und einen entsprechend gestalteten Wischbezug, der aus einem im Wesentlichen rechteckigen Grundmaterial besteht. Die Einstecktaschen sind auf der der Wischfläche zugewandten Seite vom Grundmaterial und auf der der Wischfläche abgewandten Seite von einem Deckmaterial begrenzt, wobei das Grundmaterial und das Deckmaterial zur Bildung der Einstecktaschen miteinander verbunden sind. Durch die zweiteilige Ausführung der Einstecktaschen ist der Wischer in fertigungstechnischer und wirtschaftlicher Hinsicht wenig zufriedenstellend.

Der Erfindung liegt die Aufgabe zugrunde, einen Wischer der vorbekannten Art derart weiterzuentwickeln, dass dieser einfacher und kostengünstiger herstellbar ist und dass die Form der Wischfläche besser geeignet ist, auch schwer zugängliche Stellen zu reinigen.

Diese Aufgabe wird erfindungsgemäß mit dem Merkmalen von Anspruch 6 gelöst. Auf vorteilhafte Ausgestaltungen nehmen die auf Anspruch 6 direkt oder indirekt rückbezogenen Unteransprüche Bezug.

Zur Lösung der Aufgabe ist ein Wischer vorgesehen, umfassend einen Träger und einen den Träger zumindest teilweise umschließenden Wischbezug, wobei der Träger auf zwei einander gegenüberliegenden Seiten pfeilförmig voneinander wegweisende, dreieckförmige Stirnseiten aufweist, die während der bestimmungsgemäßen Verwendung des Wischers in kongruent gestalteten, dreieckförmigen Einstecktaschen des Wischbezugs angeordnet sind, wobei die gedachten Verlängerungen der Seitenlinien der Stirnseiten und der Einstecktaschen jeweils im Wesentlichen rechtwinklig zueinander angeordnet sind und einander winkelförmig durchschneidend, wobei die Einstecktaschen durch den Wischbezug selbst gebildet und einstückig und materialeinheitlich mit diesem ausgebildet sind und wobei jede der Einstecktaschen nur eine Naht zur Bildung der Einstecktaschen aufweist, die sich von ihrer jeweiligen stirnseitigen Spitze senkrecht auf ihre jeweilige Grundlinie zu erstreckt.

Trotz der von der rechteckig-viereckigen Form abweichenden, sechseckigen Form von Träger und Wischbezug, wobei die beiden einander gegenüberliegenden Seiten pfeilförmig voneinander wegweisende, dreieckförmige Stirnseiten aufweisen, sind die Einstecktaschen durch den Wischbezug selbst gebildet und einstückig und materialeinheitlich mit diesem ausgebildet. Durch die nur eine Naht, die jede Tasche schtießt und sich von der jeweiligen stirnseitigen Spitze senkrecht auf die jeweilige Grundlinie zu erstreckt, ist der Aufwand zur Herstellung des Wischbezugs minimiert.

Der Rand des Wischbezugs kann zumindest teilweise von einer Einfassung überdeckt sein. Ein Ausfransen des Rands wird dadurch verhindert und insbesondere dann, wenn der Wischbezug aus einem hochflorigen Material besteht, ist dieser durch die Einfassung in Größe und Form klar definiert. Die Montage des Wischbezugs auf den Träger wird für den Benutzer dadurch vereinfacht.

Die Nähte können auf der dem Träger abgewandten Seite jeweils von einem Schutzstreifen überdeckt sein. Dadurch ist die Naht vor Gebrauchsdauer verringernden äußeren Einflüssen geschützt. Außerdem kann die nichtverdeckte, von außen sichtbare Naht durch den Schutzstreifen überdeckt sein, so dass sich eine Oberfläche ohne Vorsprünge ergibt und ein ästhetischeres Erscheinungsbild entsteht.

Der Träger kann als Wischrahmen ausgebildet sein und zwei Spannflügel umfassen, die während der bestimmungsgemäßen Verwendung arretiert sind, wobei von den Spannbügeln zumindest einer zur Montage/Demontage des Wischbezugs klappbar ist. Einer der Spannflügel kann beispielsweise, bezogen auf den anderen Spannflügel, rechtwinklig nach unten geklappt werden, um beide Spannflügel in die Einstecktaschen montieren/aus den Einstecktaschen herausnehmen zu können.

Der Träger kann beispielsweise aus einem polymeren Werkstoff bestehen. Der Träger ist dann rostfrei und weist nur eine vergleichsweise geringe Masse für ein besseres Handling auf. Wie allgemein bekannt, kann der Träger mit einem Stiel verbunden sein, wobei der Träger und der Stiel beispielsweise durch ein kardanisch bewegliches Gelenk miteinander verbunden sind. Speziell in Verbindung mit den pfeilförmig voneinander wegweisenden, dreieckförmigen Stirnseiten von Träger und Wischbezug können auch schwer zugängliche Flächen einfach gereinigt werden.

### Kurzbeschreibung der Zeichnungen

Das erfindungsgemäße Verfahren zur Herstellung eines Wischbezugs sowie ein Ausführungsbeispiel des erfindungsgemäßen Wischers werden nachfolgend anhand der Figuren 1 bis 5 näher erläutert. Diese zeigen jeweils in schematischer Darstellung:
- In Fig. 1: den Träger des Wischers in einer Draufsicht,
- Fig. 2 a: das rechteckige Flächengebilde zu Beginn des ersten Verfahrensschritts,
- Fig. 2 b: den Wischbezug im Anschluss an den zweiten Verfahrensschritt in einer Ansicht,
- Fig. 2 c: den Wischbezug aus Fig. 2 b mit von innen nach außen gedrehter Wischfläche,
- Fig. 3 a: den Wischbezug aus Fig. 2 c in seiner gebrauchsfertigen Form in einer Ansicht von oben,
- Fig. 3 b: den Wischbezug aus Fig. 3 a mit Schutzstreifen über der Naht,
- Fig. 4: den Wischbezug aus Fig. 3 a in einer Ansicht von unten,
- Fig. 5: den Wischer mit auf dem Träger aufgezogenen Wischbezug.

### Ausführung der Erfindung

In Fig. 1 ist der Träger 3 des Wischers 2 in einer Draufsicht gezeigt. Der Träger 3 ist als Wischrahmen 34 ausgebildet und umfasst zwei Spannflügel 35, 36, die, wie in Fig. 5 ebenfalls dargestellt, in der hier gezeigten Position arretierbar sind. Die Arretierung der Spannflügel 35, 36 ist durch den Verschluss 37 betätigbar. Zur Montage/Demontage des Wischbezugs 1 wird der Verschluss 37 betätigt und einer der beiden Spannflügel 35, 36 klappt, bezogen auf den anderen Spannflügel 36, 35 um die Achse 38, die sich quer zur Längsrichtung 21 erstreckt, im Wesentlichen rechtwinklig nach unten.

Der Träger 3 hat auf seinen beiden einander gegenüberliegenden Seiten 4, 5 pfeilförmig voneinander wegweisende, dreieckförmige Stirnseiten 6, 7, die während der bestimmungsgemäßen Verwendung des Wischers 2, wie in Fig. 5 dargestellt, in den kongruent gestalteten dreieckförmigen Einstecktaschen 8, 9 des Wischers 1 angeordnet sind.

Der Träger 3 besteht in dem hier gezeigten Ausführungsbeispiel aus einem polymeren Werkstoff und umfasst eine kardanähnlich bewegliche Muffe zur Aufnahme eines hier nicht dargestellten Stiels 40.

In Fig. 2 ist der Wischbezug während seiner Herstellung gezeigt. In Fig. 2 a ist eine Draufsicht auf das Flächengebilde 20 im Anschluss an das Ablängen der Materialbahn 41 gezeigt. Die Länge 42 und Breite 22 des Flächengebildes 20 entspricht dabei im Wesentlichen der Länge 44 und Breite 43 des Trägers 3. Die Faltenlinie 23 ist gestrichelt dargestellt. sie erstreckt sich in Längsrichtung 21 entlang der halben Breite 22.

In Fig. 2 b ist das Flächengebilde 20 im Anschluss an den ersten und zweiten Verfahrensschritt gezeigt, wobei die rechtwinklig zur Faltenlinie 23 angeordneten, aufeinander liegenden Stirnseite 24, 25; 26, 27 halber Breite miteinander vernäht sind. Das Flächengebilde 20 wird im hier gezeigten Ausführungsbeispiel im ersten Verfahrensschritt derart gefaltet, dass die Wischfläche 29 innen angeordnet ist.

In Fig. 2 c ist das gefaltete und vernähte Flächengebilde aus den Figuren 2 a und 2 b gezeigt, das im Anschluss an den zweiten Verfahrensschritt gewendet wurde, so dass die zunächst innen angeordnete Wischfläche 29 nun außen angeordnet ist; die Naht, die die aufeinanderliegenden Stirnseiten aus Fig. 2 b miteinander verbindet, ist dadurch verdeckt, dass sie innen angeordnet ist.

In Fig. 3 ist der daran anschließende Verfahrensschritt gezeigt. Die Falte 28 wird zur Erzeugung einer ebenen Wischfläche 29 aufgefaltet, wobei sich beim Auffalten der Falte 28 die Einstecktaschen 8, 9 selbsttätig bilden. Jede der Einstecktaschen 8, 9 weist nur eine Naht 14, 15 zur Bildung der Einstecktasche 8, 9 auf, wobei sich die Nähte 14, 15 von ihren jeweiligen stirnseitigen Spitzen 16, 17 senkrecht auf ihre jeweiligen Grundlinien 18, 19 erstrecken.

Der Rand 30 des Wischbezugs 1 ist entlang seiner Längsseiten von der Einfassung 31 überdeckt. Alternativ oder zusätzlich besteht die Möglichkeit, dass die Nähte 14, 15 auf der dem Träger 3 abgewandten Seite jeweils von einem Schutzstreifen 32, 33 überdeckt sind, wie in Fig. 3 b gezeigt.

In Fig. 4 ist der Wischbezug 1 aus Fig. 3 in einer Ansicht von unten gezeigt. Die Wischfläche 29 weist eine Profilierung in Form von sich in Längsrichtung 21 erstreckenden Streifen auf, die durch einen höheren, besonders saugfähigen Flor gebildet sind.

In Fig. 5 ist der Wischer 2 in gebrauchsfertigem Zustand gezeigt. Der Träger 3 ist mit einem Stiel 40 verbunden und in den dreieckförmigen Einstecktaschen 8, 9 angeordnet. Die Stirnseiten 6, 7 und die Einstecktaschen 8, 9 sind kongruent gestaltet, wobei die gedachten Verlängerungen der Seitenlinien 10, 11; 12, 13 der Stirnseiten 6, 7 und der Einstecktaschen 8, 9 einander winkelförmig durchschneidend und jeweils im Wesentlichen rechtwinklig zueinander angeordnet sind. Die Seitenlinien 10, 11; 12, 13 der Stirnseiten 6, 7 und der Einstecktaschen 8, 9 können einander auch unmittelbar begrenzen. Die Einstecktaschen 8, 9 sind durch den Wischbezug 1 selbst gebildet und einstückig und materialeinheitlich mit diesem ausgebildet.

## Patentansprüche

1. Verfahren zur Herstellung eines Wischbezugs (1) für einen Wischer (2), umfassend einen Träger (3) und den den Träger (3) zumindest teilweise umschließenden Wischbezug (1), wobei der Träger (3) auf zwei einander gegenüber liegenden Seiten (4, 5) pfeilförmig voneinander wegweisende, dreieckförmige Stirnseiten (6, 7) aufweist, die während der bestimmungsgemäßen Verwendung des Wischers (2) in kongruent gestalteten, dreieckförmigen Einstecktaschen (8, 9) des Wischbezugs angeordnet sind, wobei die gedachten Verlängerungen der Seitenlinien (10, 11; 12, 13) der Stirnseiten (6, 7) und der Einstecktaschen (8, 9) einander jeweils winkelförmig durchschneiden und im Wesentlichen rechtwinklig zueinander angeordnet sind, wobei die Einstecktaschen (8, 9) durch den Wischbezug (1) selbst gebildet und einstückig und materialeinheitlich mit diesem ausgebildet sind und wobei jede der Einstecktaschen (8, 9) nur eine Naht (14, 15) zur Bildung der Einstecktaschen (8, 9) aufweist, die sich von ihrer jeweiligen stirnseitigen Spitze (16, 17) senkrecht auf ihre jeweilige Grundlinie (18, 19) zu erstreckt, wobei in einem ersten Verfahrensschritt ein ebenes, der Breite und Länge des Trägers (3) im Wesentlichen entsprechendes rechteckiges Flächengebilde (20) in Längsrichtung (21) entlang seiner halben Breite (22) gefaltet und auf sich selbst bündig deckend abgelegt wird, wobei in einem zweiten Verfahrensschritt die rechtwinklig zur Faltenlinie (23) angeordneten, aufeinander aufliegenden Stirnseiten (24, 25; 26 27) halber Breite am Ende durch eine sich quer zur Längsrichtung erstreckende Naht miteinander verbunden werden und wobei in einem weiteren Verfahrensschritt die Falte (28) wieder aufgefaltet wird um eine ebene Wischfläche (29) zu erzeugen und wobei sich beim Auffalten der Falte (28) die Einstecktaschen (8, 9) selbsttätig bilden.

2. Verfahren nach Anspruch 1, **dadurch gekennzeichnet, dass** die Stirnseiten (24, 25; 26, 27) im zweiten Verfahrensschritt miteinander vernäht, verklebt oder verschweißt werden.

3. Verfahren nach einem der Ansprüche 1 oder 2, **dadurch gekennzeichnet, dass** das Flächengebilde (20) im ersten Verfahrensschritt derart gefaltet wird, dass die Wischfläche (29) des Wischbezugs (1) außen angeordnet ist.

4. Verfahren nach einem der Ansprüche 1 oder 2, **dadurch gekennzeichnet, dass** das Flächengebilde (20) im ersten Verfahrensschritt derart gefaltet wird, dass die Wischfläche (29) innen angeordnet ist.

5. Verfahren nach Anspruch 4, **dadurch gekennzeichnet, dass** im Anschluß an den zweiten Verfahrensschritt die Wischfläche (29) von innen nach außen gewendet wird.

6. Wischer (2), umfassend einen Träger (3) und einen den Träger (3) zumindest teilweise umschließenden Wischbezug (1), wobei der Träger (3) auf zwei einander gegenüberliegenden Seiten (4, 5) pfeilförmig voneinander wegweisende, dreieckförmige Stirnseiten (6, 7) aufweist, die während der bestimmungsgemäßen Verwendung des Wischers (2) in kongruent gestalteten, dreieckförmigen Einstecktaschen (8, 9) des Wischbezugs (1) angeordnet sind, wobei die gedachten Verlängerungen der Seitenlinien (10, 11; 12, 13) der Stirnseiten (6, 7) und der Einstecktaschen (8, 9) einander winkelförmig durchschneiden jeweils im Wesentlichen rechtwinklig zueinander angeordnet sind, wobei die Einstecktaschen (8, 9) durch den Wischbezug (1) selbst gebildet und einstückig und materialeinheitlich mit diesem ausgebildet sind, **dadurch gekennzeichnet, dass** jede der Einstecktaschen (8, 9) nur eine Naht (14, 15) zur Bildung der Einstecktaschen (8, 9) aufweist, die sich von ihrer jeweiligen stirnseitigen Spitze (16, 17) senkrecht auf ihre jeweilige Grundlinie (18, 19) erstreckt.

7. Wischer nach Anspruch 6, **dadurch gekennzeichnet, dass** der Rand (30) des Wischbezugs (1) zumindest teilweise von einer Einfassung (31) überdeckt ist.

8. Wischer nach einem der Ansprüche 6 oder 7, **dadurch gekennzeichnet, dass** die Nähte (14, 15) auf der dem Träger (3) abgewandten Seite jeweils von einem Schutzstreifen (32, 33) überdeckt sind.

9. Wischer nach einem der Ansprüche 6 bis 8, **dadurch gekennzeichnet, dass** der Träger (3) als Wischrahmen (34) ausgebildet ist und zwei Spannflügel (35, 36) umfasst, die während der bestimmungsgemäßen Verwendung arretiert sind und dass von den Spannflügeln (35, 36) zumindest einer zur Montage /Demontage des Wischbezugs (1) klappbar ist.

## Claims

1. Method for manufacturing a mopping cover (1) for a mop (2), comprising a carrier (3) and the mopping cover (1) which at least partially encloses the carrier (3), wherein the carrier (3) has, on two sides (4, 5) lying opposite one another, triangular end sides (6, 7) which point away from one another in an arrow shape and which are arranged in congruently configured, triangular insertion pockets (8, 9) of the mopping cover during the intended use of the mop (2), wherein the virtual extensions of the side lines (10, 11; 12, 13) of the end sides (6, 7) and of the insertion pockets (8, 9) each intersect one another in the form of an angle and are arranged essentially at right angles to one another, wherein the insertion pockets (8, 9) are formed by the mopping cover (1) itself and are embodied in one piece with the latter and from the same material, and wherein each of the insertion pockets (8, 9) has just one seam (14, 15) for forming the insertion pockets (8, 9), which seam (14, 15) extends from the respective end-side tip (16, 17) of said insertion pockets (8, 9) perpendicularly in relation to their respective base line (18, 19), wherein in a first method step a planar rectangular structure (20) which essentially corresponds to the width and length of the carrier (3) is folded in the longitudinal direction (21) along half its width (22) and is positioned so that it covers itself in an aligned fashion, wherein in a second method step the end sides (24, 25; 26, 27), which are arranged at right angles to the fold line (23) and rest one on the other, of half a width are connected to one another at the end by a seam which extends transversely in relation to the longitudinal direction, and wherein in a further method step the fold (28) is folded over again in order to produce a planar mopping surface (29), and wherein the insertion pockets (8, 9) are formed automatically when the fold (28) is folded over.

2. Method according to Claim 1, **characterized in that** the end sides (24, 25; 26, 27) are sewn, bonded or fused to one another in the second method step.

3. Method according to one of Claims 1 or 2, **characterized in that** the planar structure (20) is folded in the first method step in such a way that the mopping surface (29) of the mopping cover (1) is arranged on the outside.

4. Method according to one of Claims 1 or 2, **characterized in that** the planar structure (20) is folded in the first method step in such a way that the mopping surface (29) is arranged on the inside.

5. Method according to Claim 4, **characterized in that** subsequent to the second method step the mopping surface (29) is turned from the inside to the outside.

6. Mop (2), comprising a carrier (3) and a mopping cover (1) which at least partially encloses the carrier (3), wherein the carrier (3) has, on two sides (4, 5) lying opposite one another, triangular end sides (6, 7) which point away from one another in an arrow shape and which are arranged in congruently configured, triangular insertion pockets (8, 9) of the mopping cover (1) during the intended use of the mop (2), wherein the virtual extensions of the side lines (10, 11; 12, 13) of the end sides (6, 7) and of the insertion pockets (8, 9) each intersect one another in the form of an angle and are arranged essentially at right angles to one another, wherein the insertion pockets (8, 9) are formed by the mopping cover (1) itself and are embodied in one piece with the latter and from the same material, **characterized in that** each of the insertion pockets (8, 9) has just one seam (14, 15) for forming the insertion pockets (8, 9), which seam (14, 15) extends from the respective end-side tip (16, 17) of said insertion pockets (8, 9) perpendicularly in relation to their respective base line (18, 19).

7. Mop according to Claim 6, **characterized in that** the edge (30) of the mopping cover (1) is covered at least partially by a surround (31).

8. Mop according to one of Claims 6 or 7, **characterized in that** the seams (14, 15) are each covered on the side facing away from the carrier (3) by a protective strip (32, 33).

9. Mop according to one of Claims 6 to 8, **characterized in that** the carrier (3) is embodied as a mopping frame (34) and comprises two clamping wings (35, 36) which are locked during the intended use, and **in that** at least one of the clamping wings (35, 36) can be folded over in order to mount/remove the mopping cover (1).

## Revendications

1. Procédé de fabrication d'une garniture de balai (1) pour un balai d'essuie-glace (2), comprenant un support (3) et la garniture de balai (1) entourant au moins partiellement le support (3), le support (3) présentant, sur deux côtés opposés (4, 5), des côtés frontaux (6, 7) de forme triangulaire écartés l'un de l'autre en forme de flèche, qui, pendant l'utilisation conforme du balai d'essuie-glace (2) sont disposés dans des poches d'insertion triangulaires coïncidentes (8, 9) de la garniture de balai (1), les prolongements imaginaires des lignes latérales (10, 11 ; 12, 13) des côtés frontaux (6, 7) et des poches d'insertion (8, 9) se coupant mutuellement en formant un angle et étant essentiellement disposés perpendiculairement l'un à l'autre, les poches d'insertion (8, 9) étant formées par la garniture de balai (1) elle-même et étant réalisées d'une seule pièce et dans le même matériau que celle-ci, et chacune des poches d'insertion (8, 9) ne présentant qu'un joint (14, 15) pour former les poches d'insertion (8, 9), qui s'étend depuis leur pointe frontale respective (16, 17) perpendiculairement vers leur ligne de base respective (18, 19), et dans une première étape de procédé, une structure en nappe (20) plane, rectangulaire, correspondant essentiellement à la largeur et à la longueur du support (3), étant pliée dans la direction longitudinale (21) le long de sa demi-largeur (22) et se positionne en affleurement par recouvrement sur elle-même, et dans une deuxième étape de procédé, les côtés frontaux (24, 25 ; 26, 27) superposés, disposés à angle droit par rapport à la ligne de pliage (23), de demi-largeur, étant connectés les uns aux autres par un joint s'étendant transversalement à la direction longitudinale et, dans une étape de procédé supplémentaire, le pli (28) étant à nouveau déplié pour produire une surface de balai plane (29), les poches d'insertion (8, 9) se formant automatiquement lors du dépliage du pli (28).

2. Procédé selon la revendication 1, **caractérisé en ce que** les côtés frontaux (24, 25 ; 26, 27) sont cousus, collés ou soudés ensemble dans la deuxième étape de procédé.

3. Procédé selon l'une quelconque des revendications 1 ou 2, **caractérisé en ce que** la structure en nappe (20) est pliée dans la première étape de procédé de telle sorte que la surface de balai (29) de la garniture de balai (1) soit disposée à l'extérieur.

4. Procédé selon l'une quelconque des revendications 1 ou 2, **caractérisé en ce que** la structure en nappe (20) est pliée dans la première étape de procédé de telle sorte que la surface de balai (29) soit disposée à l'intérieur.

5. Procédé selon la revendication 4, **caractérisé en ce qu'**à la suite de la deuxième étape de procédé, la surface de balai (29) est tournée de l'intérieur vers l'extérieur.

6. Balai d'essuie-glace (2) comprenant un support (3) et une garniture de balai (1) entourant au moins partiellement le support (3), le support (3) présentant, sur deux côtés opposés (4, 5), des côtés frontaux (6, 7) de forme triangulaire écartés l'un de l'autre en forme de flèche, qui, pendant l'utilisation conforme du balai d'essuie-glace (2) sont disposés dans des poches d'insertion triangulaires coïncidentes (8, 9) de la garniture de balai (1), les prolongements imaginaires des lignes latérales (10, 11 ; 12, 13) des côtés frontaux (6, 7) et des poches d'insertion (8, 9) se coupant mutuellement en formant un angle et étant essentiellement disposés perpendiculairement l'un à l'autre, les poches d'insertion (8, 9) étant formées par la garniture de balai (1) elle-même et étant réalisées d'une seule pièce et dans le même matériau que celle-ci, **caractérisé en ce que** chacune des poches d'insertion (8, 9) ne présente qu'un joint (14, 15) pour former les poches d'insertion (8, 9), qui s'étend depuis sa pointe frontale respective (16, 17) perpendiculairement vers sa ligne de base respective (18, 19).

7. Balai d'essuie-glace selon la revendication 6, **caractérisé en ce que** le bord (30) de la garniture de balai (1) est recouvert au moins en partie par une bordure (31).

8. Balai d'essuie-glace selon l'une quelconque des revendications 6 ou 7, **caractérisé en ce que** les joints (14, 15) sur le côté opposé au support (3) sont recouverts à chaque fois par une bande de protection (32, 33).

9. Balai d'essuie-glace selon l'une quelconque des revendications 6 à 8, **caractérisé en ce que** le support (3) est réalisé sous forme de cadre de balai d'essuie-glace (34) et présente deux ailes de serrage (35, 36) qui, pendant l'utilisation conforme, sont bloquées et **en ce qu'**au moins l'une des ailes de serrage (35, 36) peut être rabattue pour le montage ou le démontage de la garniture de balai (1).
